# EUROPÄISCHE PATENTSCHRIFT

(11) **EP 2 175 199 B1**
(45) Veröffentlichungstag und Bekanntmachung des Hinweises auf die Patenterteilung: **14.12.2022**
(21) Anmeldenummer: 09172264.5
(22) Anmeldetag: 06.10.2009
(51) Int. Cl.: F24C 7/08, F25D 27/00, D06F 39/00, A47L 15/42, H05B 33/20

(54) **HAUSGERÄTVORRICHTUNG MIT EINER TRÄGER- UND EINER LICHTEMISSIONSEINHEIT**
ILLUMINATION DEVICE WITH A CARRIER ELEMENT SUITABLE FOR A HOUSEHOLD APPLIANCE
DISPOSITIF D'ILLUMINATION AVEC UN ÉLÉMENT DE PORTEUR APPROPRIÉ À UN APPAREIL ÉLECTROMÉNAGER

(30) Priorität: 08.10.2008 DE 102008042674
(43) Veröffentlichungstag der Anmeldung: 14.04.2010
(73) Patentinhaber: BSH Hausgeräte GmbH, 81739 München (DE)
(72) Erfinder: Huber, Ernst, 83308, Trostberg (DE)

(56) Entgegenhaltungen:
- EP-A- 1 532 917
- EP-A- 1 607 702
- EP-A- 1 662 207
- EP-A1- 1 245 361
- WO-A-2008/137854
- WO-A1-2006/050954
- DE-A1- 10 032 849
- DE-A1- 10 062 363
- DE-A1- 10 137 350
- DE-A1- 10 339 904
- DE-A1-102004 044 544
- DE-U1-202005 002 814
- DE-U1-202006 005 350

## Beschreibung

Die Erfindung geht aus von einer Hausgerätvorrichtung nach dem Oberbegriff des Anspruchs 1.

Aus der Druckschrift DE 20 2006 005 350 U1 ist ein Haushaltsgerät mit einem Trägergehäuse und einer Anzeigevorrichtung bekannt, welche eine Elektrolumineszenzfolie aufweist. Das Trägergehäuse und die Elektrolumineszenzfolie sind durch ein ZweiKomponenten-Spritzgussverfahren flüssigkeitsdicht miteinander verbunden.

Aus der Druckschrift DE 100 62 363 A1 ist ein Hausgerät mit einem Mikroprozessor und einer Elektrolumineszenzfolie bekannt. Der Mikroprozessor erzeugt bei einem Betriebsvorgang ein logisches Signal, welches in eine Speisespannung für die Elektrolumineszenzfolie umgesetzt wird.

Weiterer relevanter Stand der Technik ist aus der EP 1 245 361 A1 bekannt. Das Dokument befasst sich mit der Ausformung von Steckkontakten.

Die Aufgabe der Erfindung besteht insbesondere darin, eine gattungsgemäße Vorrichtung mit verbesserten Eigenschaften hinsichtlich einer flexiblen Herstellbarkeit bereitzustellen. Die Aufgabe wird erfindungsgemäß durch die Merkmale des Patentanspruchs 1 und die Merkmale der Nebenansprüche gelöst, während vorteilhafte Ausgestaltungen und Weiterbildungen der Erfindung den Unteransprüchen entnommen werden können.

Die Erfindung geht aus von einer Hausgerätvorrichtung mit wenigstens einer Lichtemissionseinheit und zumindest einer Trägereinheit, welche eine Gewichtskraft der Lichtemissionseinheit zumindest teilweise, wobei die Trägereinheit an die Lichtemissionseinheit zumindest teilweise angespritzt ist. Darunter, dass die Trägereinheit an die Lichtemissionseinheit "angespritzt" ist, soll insbesondere verstanden werden, dass die Trägereinheit an wenigstens einem bereits hergestellten und insbesondere vollständig hergestellten Teilbereich der Lichtemissionseinheit durch einen Spritzvorgang befestigt wird und insbesondere dass die Trägereinheit bei dem Spritzvorgang wenigstens teilweise hergestellt wird. Mit einer erfindungsgemäßen Ausgestaltung kann eine flexible Herstellbarkeit erreicht werden. Insbesondere können die Trägereinheit und die Lichtemissionseinheit zu verschiedenen Zeiten und insbesondere von verschiedenen Herstellern hergestellt werden. Ferner wird vorgeschlagen, dass die Trägereinheit durch Spritzgießen an der Lichtemissionseinheit befestigt ist. Darunter, dass die Trägereinheit "durch Spritzgießen an der Lichtemissionseinheit befestigt" ist, soll insbesondere verstanden werden, dass die Trägereinheit an wenigstens einem bereits hergestellten und insbesondere vollständig hergestellten Teilbereich der Lichtemissionseinheit durch einen Spritzgießvorgang befestigt wird und insbesondere dass die Trägereinheit bei dem Spritzgießvorgang wenigstens teilweise hergestellt wird. Hierdurch kann eine einfache Herstellbarkeit erreicht werden.

Erfindungsgemäß weist die Lichtemissionseinheit wenigstens ein Elektrolumineszenz-Lichtemissionsmittel auf. Hierdurch kann eine großflächige Ausleuchtung erreicht werden. Insbesondere kann ein großflächiger Lichtemissionsbereich erreicht werden.

Mit Vorteil ist das Elektrolumineszenz-Lichtemissionsmittel als Folie ausgebildet. Hiermit kann eine kompakte Bauweise erreicht werden. Insbesondere kann ein besonders großflächiger Lichtemissionsbereich erreicht werden.

Außerdem wird vorgeschlagen, dass die Trägereinheit zumindest teilweise ein Betätigungsmittel bildet. Unter einem "Betätigungsmittel" soll insbesondere ein Mittel verstanden werden, auf welches ein Bediener bei wenigstens einem Bedienvorgang eine Kraft ausgübt. Hierdurch können Bauteile eingespart werden.

Vorzugsweise ist die Trägereinheit zumindest teilweise lichtdurchlässig. Darunter, dass die Trägereinheit "zumindest teilweise lichtdurchlässig" ist, soll insbesondere verstanden werden, dass die Trägereinheit wenigstens einen Teilbereich aufweist, welcher für Licht, dessen Wellenlänge in wenigstens einem Wellenlängenbereich liegt, der in einem von Menschen sichtbaren Wellenlängenbereich liegt, durchlässig ist. Auf diese Weise kann ein hoher Benutzungskomfort erreicht werden.

Weiterhin wird vorgeschlagen, dass die Trägereinheit zumindest teilweise aus Polycarbonat gebildet ist. Hierdurch kann eine kostengünstige Bauweise erreicht werden.

Erfindungsgemäß bildet die Lichtemissionseinheit wenigstens ein Steckverbindungsmittel zumindest teilweise. Damit kann eine konstruktiv einfache Befestigung, insbesondere eines Stromanschlusses, erreicht werden.

Mit Vorteil bildet die Lichtemissionseinheit eine Beleuchtungseinheit, welche in wenigstens einem Betriebsvorgang zumindest ein Bediensymbol beleuchtet. Hierdurch kann ein hoher Bedienkomfort erreicht werden.

Außerdem wird vorgeschlagen, dass die Trägereinheit wenigstens ein Befestigungsmittel aufweist, welches in wenigstens einem Betriebszustand zumindest einen Teil der Trägereinheit formschlüssig und/oder kraftschlüssig befestigt. Auf diese Weise kann eine einfache Montage erreicht werden.

Vorzugsweise ist die Lichtemissionseinheit zumindest teilweise aus Polycarbonat gebildet. Hierdurch kann eine kostengünstige Bauweise erreicht werden.

Ferner wird ein Hausgerätvorrichtungsherstellungsverfahren vorgeschlagen, bei welchem die Lichtemissionseinheit in ein Kunststoffspritzwerkzeug eingelegt wird und danach die Trägereinheit an die Lichtemissionseinheit angespritzt wird. Hierdurch kann eine einfache Herstellbarkeit erreicht werden.

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine dreidimensionale Ansicht einer erfindungsgemäßen Hausgerätvorrichtung, bei welcher eine Oberseite, eine Frontseite und eine weitere Seite sichtbar sind,
- Fig. 2: ein alternatives Ausführungsbeispiel einer erfindungsgemäßen Hausgerätvorrichtung und
- Fig. 3: ein als Backofen ausgebildetes Hausgerät mit dem alternativen Ausführungsbeispiel einer erfindungsgemäßen Hausgerätvorrichtung.

Figur 1 zeigt eine dreidimensionale Ansicht einer erfindungsgemäßen Hausgerätvorrichtung, welche eine Lichtemissionseinheit 10 und eine Trägereinheit 12 aufweist. Die Trägereinheit 12 nimmt eine gesamte Gewichtskraft der Lichtemissionseinheit 10 auf. Ferner ist die Trägereinheit 12 an die Lichtemissionseinheit 10 durch Spritzgießen angespritzt.

Die Lichtemissionseinheit 10 weist erfindungsgemäß ein Elektrolumineszenz-Lichtemissionsmittel 14 auf, welches als Folie ausgebildet ist. Bei einem Betriebsvorgang, bei welchem eine Spannung an das Elektrolumineszenz-Lichtemissionsmittel 14 angelegt ist, fluoresziert das Elektrolumineszenz-Lichtemissionsmittel 14. Die Spannung ist eine Wechselspannung mit einer Frequenz von vierhundert Herz und weist eine Amplitude von einhundertdreißig Volt auf. Auf das Elektrolumineszenz-Lichtemissionsmittel 14 sind elektrische Kontaktflächen 28 aufgedruckt, welche als Metallflächen ausgebildet sind. Das Elektrolumineszenz-Lichtemissionsmittel 14 ist teilweise aus Polycarbonat gebildet. Prinzipiell ist auch denkbar, dass das Elektrolumineszenz-Lichtemissionsmittel 14 zu einem Großteil aus Polycarbonat gebildet ist.

Die Trägereinheit 12 ist aus Polycarbonat gebildet und somit für Licht aus einem für Menschen sichtbaren Wellenlängenbereich durchlässig. Die Trägereinheit 12 und die Lichtemissionseinheit 10 bilden zusammen ein Steckverbindungsmittel 20, welches in einem Betriebszustand in eine Buchse (nicht dargstellt) gesteckt ist. Die Buchse ist ein Standardbauteil und kostengünstig. Das Steckverbindungsmittel 20 weist die Kontaktflächen 28 auf.

Die Trägereinheit 12 weist ein als Rasthaken ausgebildetes Befestigungsmittel 26 auf, mittels welchem die Trägereinheit 12 in einem eingebauten Zustand an einer weiteren Trägereinheit (nicht dargstellt) befestigt ist. Ferner ist die Trägereinheit 12 einstückig ausgebildet.

Bei einer Herstellung der Hausgerätvorrichtung wird in einem Arbeitsschritt das vollständig hergestellte Elektrolumineszenz-Lichtemissionsmittel 14 in ein Kunststoffspritzwerkzeug (nicht dargestellt) eingelegt. Bei dem Einlegen wird das Elektrolumineszenz-Lichtemissionsmittel 14 von einer Ansaugeinheit angesaugt, so dass eine sehr genaue Positionierung des Elektrolumineszenz-Lichtemissionsmittel 14 erreicht wird. Nach dem Einlegen des Elektrolumineszenz-Lichtemissionsmittel 14 wird ein fließfähiger Stoff in das Kunststoffspritzwerkzeug eingespritzt. Der Stoff füllt das Kunststoffspritzwerkzeug. Nachfolgend verhärtet der Stoff, wodurch die Trägereinheit 12 an die Lichtemissionseinheit 10 angegossen ist. Der Stoff ist Polycarbonat.

Das Elektrolumineszenz-Lichtemissionsmittel 14 weist einen ebenen Teilbereich 30 auf, welcher mit einem ebenen Teilbereich 32, welcher von dem Steckverbindungsmittel 20 gebildet ist, einen Winkel von neunzig Grad einschließt. Prinzipiell kann der Winkel auch im Wesentlichen neunzig Grad betragen. Der Teilbereich 30 weist in einer Frontalansicht eine rechteckförmige Kontur auf. Ferner ist der Teilbereich 30 an einer Frontseite 34 der Trägereinheit 12 befestigt. In einem eingebauten Zustand ist der Teilbereich 30 hinter einer Blende aus milchigem Glas angeordnet, auf welche ein Bediensymbol aufgedruckt ist (nicht dargstellt). Das Bediensymbol ist mittels der Elektrolumineszenz-Lichtemissionsmittel 14 beleuchtbar.

In den Figuren 2 und 3 ist ein alternatives Ausführungsbeispiel einer Hausgerätvorrichtung dargestellt. Im Wesentlichen gleich bleibende Bauteile, Merkmale und Funktionen sind grundsätzlich mit den gleichen Bezugszeichen beziffert. Zur Unterscheidung der Ausführungsbeispiele ist jedoch den Bezugszeichen des Ausführungsbeispiels in den Figuren 2 und 3 der Buchstabe "a" hinzugefügt. Die nachfolgende Beschreibung beschränkt sich im Wesentlichen auf die Unterschiede zu dem Ausführungsbeispiel in Figur 1, wobei bezüglich gleich bleibender Bauteile, Merkmale und Funktionen auf die Beschreibung des Ausführungsbeispiels in Figur 1 verwiesen werden kann.

Die in Figur 2 dargestellte Hausgerätvorrichtung weist eine Trägereinheit 12a auf, welche baugleich mit der Trägereinheit 12a in Figur 1 ist. Eine Frontseite 34a der Trägereinheit 12a (Figur 3), eine Unterseite 36a (Figur 2) und eine Oberseite 38a der Trägereinheit 12a bilden einen Aufnahmebereich, in welchem ein Elektrolumineszenz-Lichtemissionsmittel 14a angeordnet ist.

Figur 3 zeigt die Hausgerätvorrichtung in einem in ein Hausgerät, welches als Backofen ausgebildet ist, eingebauten Zustand. Das Elektrolumineszenz-Lichtemissionsmittel 14a bildet eine Beleuchtungseinheit 22a, welche in einem Betriebsvorgang ein Bediensymbol 24a beleuchtet. Das Bediensymbol 24a ist als Betriebszustandsanzeige ausgebildet. Das Bediensymbol 24a ist auf die Trägereinheit 12a aufgedruckt.

Die Trägereinheit 12a bildet ein Betätigungsmittel 18a, welches von einem Bediener betätigbar und berührbar ist. Ein Bediener kann mittels des Betätigungsmittels 18a das Hausgerät einschalten.

### Bezugszeichen

- 10: Lichtemissionseinheit
- 12: Trägereinheit
- 14: Elektrolumineszenz-Lichtemissionsmittel
- 16: Folie
- 18: Betätigungsmittel
- 20: Steckverbindungsmittel
- 22: Beleuchtungseinheit
- 24: Bediensymbol
- 26: Befestigungsmittel
- 28: Kontaktfläche
- 30: Teilbereich
- 32: Teilbereich
- 34: Frontseite
- 36: Unterseite
- 38: Oberseite

## Patentansprüche

1. Hausgerätvorrichtung mit wenigstens einer Lichtemissionseinheit (10; 10a) und zumindest einer Trägereinheit (12; 12a), welche eine Gewichtskraft der Lichtemissionseinheit (10; 10a) zumindest teilweise aufnimmt, wobei die Trägereinheit (12; 12a) an die Lichtemissionseinheit (10; 10a) zumindest teilweise angespritzt ist, wobei die Lichtemissionseinheit (10; 10a) wenigstens ein Elektrolumineszenz-Lichtemissionsmittel (14; 14a) aufweist, welches als Folie (16; 16a) ausgebildet und teilweise aus Polycarbonat gebildet ist, **dadurch gekennzeichnet, dass** die Lichtemissionseinheit (10; 10a) wenigstens ein Steckverbindungsmittel (20; 20a) zumindest teilweise bildet, um zumindest eine konstruktiv einfache Befestigung eines Stromanschlusses zu erreichen, wobei auf das Elektrolumineszenz-Lichtemissionsmittel (14; 14a) elektrische Kontaktflächen (28; 28a) aufgedruckt sind, welche als Metallflächen ausgebildet sind.

2. Hausgerätvorrichtung nach Anspruch 1, **dadurch gekennzeichnet, dass** die Trägereinheit (12; 12a) durch Spritzgießen an der Lichtemissionseinheit (10; 10a) befestigt ist.

3. Hausgerätvorrichtung nach einem der vorherigen Ansprüche, **dadurch gekennzeichnet, dass** die Trägereinheit (12a) zumindest teilweise ein Betätigungsmittel (18a) bildet.

4. Hausgerätvorrichtung nach einem der vorherigen Ansprüche, **dadurch gekennzeichnet, dass** die Trägereinheit (12; 12a) zumindest teilweise lichtdurchlässig ist.

5. Hausgerätvorrichtung nach einem der vorherigen Ansprüche, **dadurch gekennzeichnet, dass** die Trägereinheit (12; 12a) zumindest teilweise aus Polycarbonat gebildet ist.

6. Hausgerätvorrichtung nach einem der vorherigen Ansprüche, **dadurch gekennzeichnet, dass** die Lichtemissionseinheit (10a) eine Beleuchtungseinheit (22a) bildet, welche in wenigstens einem Betriebsvorgang zumindest ein Bediensymbol (24a) beleuchtet.

7. Hausgerätvorrichtung nach einem der vorherigen Ansprüche, **dadurch gekennzeichnet, dass** die Trägereinheit (12; 12a) wenigstens ein Befestigungsmittel (26; 26a) aufweist, welches in wenigstens einem Betriebszustand zumindest einen Teil der Trägereinheit (12; 12a) formschlüssig und/oder kraftschlüssig befestigt.

8. Hausgerät mit einer Hausgerätvorrichtung nach einem der Ansprüche 1 bis 7.

9. Hausgerätvorrichtungsherstellungsverfahren, insbesondere zur Herstellung einer Hausgerätvorrichtung nach einem der Ansprüche 1 bis 7, bei welchem zumindest eine Trägereinheit (12; 12a) an wenigstens eine Lichtemissionseinheit (10; 10a) zumindest teilweise angespritzt wird, wobei die Lichtemissionseinheit (10; 10a) wenigstens ein Elektrolumineszenz-Lichtemissionsmittel (14; 14a) aufweist, welches eine Folie (16; 16a) aufweist und teilweise aus Polycarbonat gebildet ist, wobei wenigstens ein Steckverbindungsmittel (20; 20a) zumindest teilweise von der Lichtemissionseinheit (10; 10a) gebildet wird, um zumindest eine konstruktiv einfache Befestigung eines Stromanschlusses zu erreichen, wobei auf das Elektrolumineszenz-Lichtemissionsmittel (14; 14a) elektrische Kontaktflächen (28; 28a) aufgedruckt werden, welche als Metallflächen ausgebildet sind.

10. Hausgerätvorrichtungsherstellungsverfahren nach Anspruch 9, wobei die Trägereinheit (12; 12a) durch Spritzgießen an der Lichtemissionseinheit (10; 10a) befestigt wird.

11. Hausgerätvorrichtungsherstellungsverfahren nach einem der Ansprüche 9 oder 10, bei welchem die Lichtemissionseinheit (10; 10a) in ein Kunststoffspritzwerkzeug eingelegt wird und danach die Trägereinheit (12; 12a) an die Lichtemissionseinheit (10; 10a) zumindest teilweise angespritzt wird.

## Claims

1. Household appliance device with at least one light emission unit (10; 10a) and at least one support unit (12; 12a) which receives a weight force of the light emission unit (10; 10a) at least partially, wherein the support unit (12; 12a) is moulded at least partially onto the light emission unit (10; 10a), wherein the light emission unit (10; 10a) has at least one electroluminescence light emission means (14; 14a), which is embodied as a film (16; 16a) and is formed partially from polycarbonate, **characterised in that** the light emission unit (10; 10a) at least partially forms at least one plug connection means (20; 20a) in order to achieve at least a structurally simple fastening of an electrical connection, wherein electrical contact surfaces (28; 28a), embodied as metal surfaces, are printed onto the electroluminescence light emission means (14; 14a).

2. Household appliance device according to claim 1, **characterised in that** the support unit (12; 12a) is fastened to the light emission unit (10; 10a) by means of injection moulding.

3. Household appliance device according to one of the preceding claims, **characterised in that** the support unit (12a) at least partially forms an actuation means (18a).

4. Household appliance device according to one of the preceding claims, **characterised in that** the support unit (12, 12a) is at least partially light-permeable.

5. Household appliance device according to one of the preceding claims, **characterised in that** the support unit (12; 12a) is formed at least partially from polycarbonate.

6. Household appliance device according to one of the preceding claims, **characterised in that** the light emission unit (10a) forms an illumination unit (22a) which illuminates at least one control symbol (24a) in at least one operating process.

7. Household appliance device according to one of the preceding claims, **characterised in that** the support unit (12; 12a) has at least one fastening means (26; 26a) which, in at least one operating state, fastens at least one part of the support unit (12; 12a) in a form-fit and/or force-fit manner.

8. Household appliance with a household appliance device according to one of claims 1 to 7.

9. Household appliance device manufacturing method, in particular for manufacturing a household appliance device according to one of claims 1 to 7, in which at least one support unit (12; 12a) is moulded at least partially onto at least one light emission unit (10; 10a), wherein the light emission unit (10; 10a) has at least one electroluminescence light emission means (14; 14a) which has a film (16; 16a) and is formed partially from polycarbonate, wherein at least one plug connection means (20; 20a) is formed at least partially from the light emission unit (10; 10a) in order to achieve at least a structurally simple fastening of an electrical connection, wherein electrical contact surfaces (28; 28a), embodied as metal surfaces, are printed onto the electroluminescence light emission means (14; 14a).

10. Household appliance device manufacturing method according to claim 9, wherein the support unit (12; 12a) is fastened to the light emission unit (10; 10a) by means of injection moulding.

11. Household appliance device manufacturing method according to one of claims 9 or 10, in which the light emission unit (10; 10a) is placed into a plastic injection moulding tool and the support unit (12; 12a) is then moulded at least partially onto the light emission unit (10; 10a).

## Revendications

1. Dispositif d'appareil ménager comprenant au moins une unité émettant de la lumière (10; 10a) et au moins une unité de support (12; 12a), laquelle reçoit le poids de l'unité émettant de la lumière (10; 10a) au moins partiellement, dans lequel l'unité de support (12; 12a) est collée par injection au moins partiellement sur l'unité émettant de la lumière (10; 10a), l'unité émettant de la lumière (10; 10a) comprenant au moins un moyen émettant de la lumière par électroluminescence (14; 14a), lequel est réalisé en tant que feuille (16; 16a) et est constitué en partie de polycarbonate, **caractérisé en ce que** l'unité émettant de la lumière (10; 10a) forme au minimum en partie au moins un moyen de raccord par enfichage (20; 20a), pour accomplir au moins une fixation de raccord électrique de conception simple, des surfaces de contact électrique (28; 28a) étant imprimées sur le moyen émettant de la lumière par électroluminescence (14; 14a), lesquelles sont réalisées en tant que surfaces métalliques.

2. Dispositif d'appareil ménager selon la revendication 1, **caractérisé en ce que** l'unité de support (12; 12a) est fixée à l'unité émettant de la lumière (10; 10a) par moulage par injection.

3. Dispositif d'appareil ménager selon l'une des revendications précédentes, **caractérisé en ce que** l'unité de support (12a) constitue au moins partiellement un moyen d'actionnement (18a).

4. Dispositif d'appareil ménager selon l'une des revendications précédentes, **caractérisé en ce que** l'unité de support (12; 12a) laisse au moins partiellement passer la lumière.

5. Dispositif d'appareil ménager selon l'une des revendications précédentes, **caractérisé en ce que** l'unité de support (12; 12a) est constituée au moins partiellement de polycarbonate.

6. Dispositif d'appareil ménager selon l'une des revendications précédentes, **caractérisé en ce que** l'unité émettant de la lumière (10a) forme une unité d'éclairage (22a), laquelle éclaire au moins lors d'un processus de fonctionnement, au moins un symbole de commande (24a).

7. Dispositif d'appareil ménager selon l'une des revendications précédentes, **caractérisé en ce que** l'unité de support (12; 12a) comprend au moins un moyen de fixation (26; 26a), lequel fixe au moins pendant le fonctionnement au minimum une partie de l'unité de support (12; 12a) par complémentarité de forme et/ou par un exercice de force.

8. Appareil ménager comprenant un dispositif d'appareil ménager selon l'une des revendications 1 à 7.

9. Procédé de fabrication d'un dispositif d'appareil ménager, en particulier de fabrication d'un dispositif d'appareil ménager selon l'une des revendications 1 à 7, dans lequel au moins une unité de support (12; 12a) est collée par injection au moins en partie à au minimum une unité émettant de la lumière (10; 10a), l'unité émettant de la lumière (10; 10a) comprenant au moins un moyen émettant de la lumière par électroluminescence (14; 14a), lequel est réalisé en tant que feuille (16; 16a) et est constitué en partie de polycarbonate, au moins un moyen de raccord par enfichage (20; 20a) étant formé au minimum en partie de l'unité émettant de la lumière (10; 10a) pour accomplir au moins une fixation de raccord électrique de conception simple, des surfaces de contact électrique (28; 28a) étant imprimées sur le moyen émettant de la lumière par électroluminescence (14; 14a), lesquelles sont réalisées en tant que surfaces métalliques.

10. Procédé de fabrication d'un dispositif d'appareil ménager selon la revendication 9, dans lequel l'unité de support (12; 12a) est fixée à l'unité émettant de la lumière (10; 10a) par moulage par injection.

11. Procédé de fabrication d'un dispositif ménager selon l'une des revendications 9 ou 10, dans lequel l'unité émettant de la lumière (10; 10a) est posée dans un outil d'injection de matière synthétique et ensuite l'unité de support (12; 12a) est collée par injection au moins en partie à l'unité émettant de la lumière (10; 10a).
